# EUROPÄISCHE PATENTSCHRIFT

(11) **EP 3 976 440 B1**
(45) Veröffentlichungstag und Bekanntmachung des Hinweises auf die Patenterteilung: **19.03.2025**
(21) Anmeldenummer: 20729627.8
(22) Anmeldetag: 26.05.2020
(51) Int. Cl.: B61L 15/00, H01P 3/123, H01Q 1/32, H01Q 13/22, B61L 3/22, B61L 27/70, H01P 3/12

(54) **SCHIENENANLAGE MIT SCHIENE UND ENTLANG DER SCHIENE BEWEGBAREN MOBILTEILEN**
RAIL SYSTEM WITH RAIL AND MOBILE PARTS MOVABLE ALONG THE RAIL
SYSTÈME FERROVIAIRE AVEC RAIL ET PIÈCES MOBILES MOBILES LE LONG DU RAIL

(30) Priorität: 29.05.2019 DE 102019003762
(43) Veröffentlichungstag der Anmeldung: 06.04.2022
(73) Patentinhaber: SEW-EURODRIVE GmbH & Co. KG, 76646 Bruchsal (DE)
(72) Erfinder: LINDENFELSER, Michael, 76646 Bruchsal (DE); WANJEK, Andreas, 68753 Waghäusel (DE); HUA, Zhidong, 76646 Bruchsal (DE); SCHÄFER, Thomas, 76689 Karlsdorf-Neuthard (DE)
(86) Internationale Anmeldenummer: PCT/EP2020/025246
(87) Internationale Veröffentlichungsnummer: WO 2020/239264

(56) Entgegenhaltungen:
- DE-A1- 102012 006 412
- DE-A1- 3 117 655
- DE-U1- 202016 104 836
- VAHLE: "SMG - SLOTTED MICROWAVE GUIDE TABLE OF CONTENTS", 17 May 2006 (2006-05-17), XP055675647, Retrieved from the Internet <URL:http://ykeng.com/vahle/download/Cat_9e_E_SMG_Slotted_Microwave_Guide.pdf> [retrieved on 20200311]

## Beschreibung

Die Erfindung betrifft eine Schienenanlage mit Schiene und entlang der Schiene bewegbaren Mobilteilen.

Es ist allgemein bekannt, dass eine Schienenanlage mit Schiene und entlang der Schiene bewegbaren Mobilteilen ausgeführt ist.

Aus der DE 8712 028 U1 ist ein Schienenfahrspielzeug bekannt.

Aus der WO 2014 / 121 905 A1 ist eine Anlage zur Signalübertragung bekannt.

Aus der DE 10 2013 203 134 A1 ist eine Kommunikationsvorrichtung zum Austausch von Daten bekannt.

Aus der DE 20 2016 104 836 U1 ist eine Schleifleitung bekannt.

Aus der DE 10 2012 006 413 A1 ist ein Transportsystem bekannt.

Aus der EP 1 604 236 B1 ist ein variables optisches Dämpfungsglied mit Hohlkernwellenleiter bekannt.

**Aus der** DE 31 17 655 A1 **ist als nächstliegender Stand der Technik eine Einrichtung zur Abstandssicherung von spurgebundenen Fahrzeugen bekannt.**

### Aus der DE 20 2016 104 836 U1 ist ein Schleifleitungssystem bekannt.

**Aus der** "smg slotted Microwave Guide" von Vahle Communication Systems **ist ein Kommunikationssystem bekannt.**

### Aus der DE 10 2012 006 412 A1 ist ein Transportsystem bekannt.

Der Erfindung liegt daher die Aufgabe zugrunde, eine Schienenanlage weiterzubilden, wobei die Datenübertragung einfacher und kostengünstiger ausgeführt werden soll.

Erfindungsgemäß wird die Aufgabe bei der Schienenanlage nach den in Anspruch 1 angegebenen Merkmalen gelöst.

Wichtige Merkmale der Erfindung bei der Schienenanlage sind, dass die Schienenanlage mit Schiene und entlang der Schiene bewegbaren Mobilteilen, insbesondere Schienenfahrzeugen, ausgeführt ist,
wobei an der Schiene ein Profilteil angeordnet ist, welches einen Hohlraum aufweist, insbesondere der an einer Öffnung in die Umgebung mündet,
wobei Bereiche eines Mobilteils, insbesondere jedes Mobilteils, in den Hohlraum zumindest teilweise hineinragen,
wobei an dem jeweiligen Bereich zumindest ein Sender und ein Empfänger angeordnet sind.

Von Vorteil ist dabei, dass zwischen bewegbaren Mobilteilen Daten übertragbar sind, indem moduliertes Licht gesendet und empfangen wird. Außerdem sind die Daten auch zwischen dem bewegten Mobilteil und stationär angeordneten Sendern und Empfängern übertragbar. Durch die Verwendung eines Profilteils, welches einen in Schienenrichtung sich erstreckenden Öffnungsschlitz aufweist, ist eine störungsfreie oder zumindest störungsarme Datenübertragung ermöglicht. Denn von der Umgebung kommendes Licht ist fast vollständig abschirmbar. Außerdem ist die Reichweite der Datenübertragung erhöht, da die Lichtintensität mit zunehmender Entfernung im Hohlraum langsamer abfällt als im freien Raum. Je enger der Schlitz ausgeführt ist, desto geringer sind die Verluste und somit desto höher ist die Reichweite. Das Mobilteil weist als in den Hohlraum hineinragende Bereiche Schenkelbereiche auf, welche einen Sender und Empfänger in den Hohlraum hineinhalten.

Somit ist das Profilteil wie ein Schlitzhohlleiter geformt. Weiterer Vorteil dabei ist, dass das Licht in den Kurven in die vorgesehene Richtung umgeleitet wird.

Bei einer vorteilhaften Ausgestaltung ist in Schienenrichtung zwischen den Bereichen des Mobilteils jeweils ein Absorber angeordnet,
insbesondere wobei der Absorber aus einer Bürste, aus einem Flies oder aus einem Kunststoff gefertigt ist. Von Vorteil ist dabei, dass die Bereiche für Datenübertragung voneinander getrennt sind. Somit sind störende gegenseitige Beeinflussungen vermeidbar. Ein erster Bereich für Datenübertragung ist somit vor und ein zweiter hinter dem Mobilteil realisierbar.

Bei einer vorteilhaften Ausgestaltung berührt in einem bezogen auf die Schienenrichtung mehr als 180° umfassenden Umfangswinkelbereich der Absorber das Profilteil oder weist zumindest einen geringeren Abstand zum Profilteil auf als die Bereiche des Mobilteils oder als das Mobilteil. Von Vorteil ist dabei, dass der Absorber bis zum Profilteil fast berührend vorsehbar ist oder sogar am Profilteil schleifend vorsehbar ist.

Bei einer vorteilhaften Ausgestaltung ist der an einem jeweiligen Bereich, insbesondere Schenkelbereich, des Mobilteils angeordnete Sender und Empfänger jeweils auf der vom Absorber abgewandten Seite des Bereichs angeordnet. Von Vorteil ist dabei, dass ein erster, in Schienenrichtung vorne angeordneter Raumbereich der Datenübertragung mittels des Absorbers getrennt ist von einem zweiten, in Schienenrichtung hinten angeordneten Raumbereich der Datenübertragung.

Bei einer vorteilhaften Ausgestaltung ist derjenige Datenübertragungskanal, welcher im Hohlraum in Schienenrichtung vor dem jeweiligen Absorber angeordnet, separiert ist von demjenigen Datenübertragungskanal, welcher im Hohlraum in Schienenrichtung hinter dem Absorber angeordnet ist. Von Vorteil ist dabei, dass eine störungsarme Datenübertragung ermöglicht ist.

Wichtige Merkmale bei der Schienenanlage mit Schiene und entlang der Schiene bewegbaren Mobilteilen, insbesondere Schienenfahrzeugen, sind, dass an der Schiene ein

Profilteil angeordnet ist, welches einen Hohlraum aufweist, insbesondere der an einer Öffnung in die Umgebung mündet,
wobei das Profilteil als Schlitzhohlleiter, insbesondere als Hohlwellenleiter, ausgebildet ist, insbesondere zur Leitung von elektromagnetischen Wellen im Hohlraum,
wobei ein, insbesondere jedes, Mobilteil eine Antenne aufweist, welche zumindest teilweise in den Hohlraum hineinragt, insbesondere zur Einkoppelung oder Auskoppelung elektromagnetischer Wellen,
wobei an einem jeweiligen Bereich eines, insbesondere jedes, Mobilteils zumindest ein Sender und ein Empfänger derart außerhalb des Hohlraums angeordnet sind, insbesondere derart nahe an der Öffnung angeordnet sind,
dass mittels des Senders Licht in den Hohlraum einstrahlbar ist und durch den Hohlraum geleitetes Licht mittels des Empfängers detektierbar ist,
insbesondere so, dass das Mobilteil Daten sowohl mittels der elektromagnetischen Wellen als auch mittels des Lichts austauscht,
insbesondere wobei das Profilteil aus Metall hergestellt ist und/oder mit dem Schienenteil einstückig, insbesondere einteilig, ausgebildet ist,
insbesondere wobei die Frequenz der elektromagnetischen Wellen zwischen 1 MHz und 100 GHz liegt.

Von Vorteil ist dabei, dass nicht nur mittels des Schlitzhohlleiters, sondern im gleichen Raumbereich auch mittels des Lichts Datenübertragbar sind. Somit ist entweder eine höhere Datenübertragungsrate oder eine höhere Sicherheit erreichbar, da die Daten mittels zweier verschiedener physikalischer Prinzipien übertragbar sind.

Bei einer vorteilhaften Ausgestaltung ist das Mobilteil mittels Rädern und/oder Rollen an der Schiene bewegbar und geführt. Von Vorteil ist dabei, dass das Mobilteil als Schienenfahrzeug ausgeführt ist.

Bei einer vorteilhaften Ausgestaltung wird als Sender eine LED oder eine Laserdiode für sichtbares oder Infrarot-Licht eingesetzt
und/oder
als Empfänger wird eine Photodiode oder ein Phototransistor verwendet zur Detektion von sichtbarem oder Infrarot-Licht. Von Vorteil ist dabei, dass Licht verwendbar ist.

Bei einer vorteilhaften Ausgestaltung sind in einer Ausnehmung des Profilteils ein Sender und ein Empfänger aufgenommen,
insbesondere wobei die Ausnehmung ein Rundloch oder eine Bohrung ist, deren Rundlochsymmetrieachse oder Bohrungsachse einen Winkel zwischen 10° und 60° zur Schienenrichtung aufweist und/oder wobei die Ausnehmung durch das Profilteil und/oder durch die Wandung des Profilteils durchgehend ausgeführt ist. Von Vorteil ist dabei, dass das Mobilteil am stationär angeordneten Sender ohne Kollision vorbeibewegbar ist, also der Hohlraum vom Sender nicht verengt ist. Somit sind also auch Daten vom stationären Teil an das Mobilteil übertragbar und umgekehrt.

Bei einer vorteilhaften Ausgestaltung ist das Profilteil mit der Schiene einstückig,
insbesondere einteilig, ausgeführt. Von Vorteil ist dabei, dass das Profilteil zur Schiene integriert vorgesehen ist und somit ein genaues relatives Ausrichten vor dem Verbinden entfällt, da die Herstellung als Stranggussteil schon das integrierte Schienenteil ergibt.

Erfindungsgemäß weist das Profilteil zwei parallel zueinander sich erstreckende, insbesondere voneinander beabstandete Hohlräume auf. Von Vorteil ist dabei, dass nicht nur ein monochromes Halbduplexverfahren, sondern ein monochromes Vollduplexverfahren bei der Datenübertragung anwendbar ist.

Bei einer vorteilhaften Ausgestaltung, die nicht erfindungsgemäß ist und nur zur Veranschaulichung gezeigt wird, weist das Profilteil nur einen einzigen langgestreckt angeordneten Hohlraum auf. Von Vorteil ist dabei, dass durch Verwendung von zwei unterschiedlichen Farben ein Vollduplexverfahren ausführbar ist. auch wenn nur ein einziges nicht separiertes Kommunikationsmedium verfügbar ist.

Bei einer vorteilhaften Ausgestaltung ist der Querschnitt des oder des jeweiligen Hohlraums entlang der Schienenrichtung invariant, insbesondere unveränderlich. Von Vorteil ist dabei, dass das Profilteil als Ziehteil oder Stranggussteil herstellbar ist. Somit ist der Querschnitt im urgeformten Profilteil konstant. Danach können als Nachbearbeitung Rundlöcher oder Bohrungen in das Profilteil eingebracht werden, um den stationären Sender und Empfänger aufzunehmen. Bei Ausführung des Profilteils als Kunststoffteil ist auch eine Beschichtung aufbringbar.

Bei einer vorteilhaften Ausgestaltung ist die Öffnung des oder des jeweiligen Hohlraums als sich in Schienenrichtung erstreckender Schlitz ausgeführt. Von Vorteil ist dabei, dass das Mobilteil während seiner Bewegung mittels der Bereiche, insbesondere der Schenkelbereiche, in den Hohlraum durch den Schlitz hindurch hineinragen kann und dabei parallel zum Schlitz verfahrbar ist. Daher ist wichtig, dass die Schlitzrichtung parallel zur Schienenrichtung ausgerichtet ist.

Bei einer vorteilhaften Ausgestaltung ist das Profilteil aus Kunststoff hergestellt, insbesondere als Ziehteil,
oder dass das Profilteil aus Metall, insbesondere als Aluminiumstranggussteil, hergestellt ist.

Von Vorteil ist dabei, dass eine einfache kostengünstige Herstellung ermöglicht ist und das Profilteil dieselbe Translationssymmetrie aufweist wie die Schiene, insbesondere welche selbst als ein Stranggussteil oder Ziehteil hergestellt ist.

Bei einer vorteilhaften Ausgestaltung weist das Profilteil einen beschichteten Oberflächenbereich auf,
insbesondere wobei die Beschichtung aus Chrom ist oder aus einer Chrom-haltigen Legierung,
insbesondere wobei der Oberflächenbereich den Hohlraum berandet und/oder begrenzt. Von Vorteil ist dabei, dass die Beschichtung für Licht spiegelnd wirkt. Somit ist die Reichweite des Lichts im Hohlraum erhöht.

Weitere Vorteile ergeben sich aus den Unteransprüchen.

Die Erfindung wird nun anhand von schematischen Abbildungen näher erläutert:
In der Figur 1 ist eine nicht erfindungsgemäße Anlage, welche ein Profilteil 5 und entlang des Profilteils 5 bewegbaren Mobilteilen 6 aufweist, in Schrägansicht dargestellt.
In der Figur 2 ist ein zugehöriger Längsschnitt dargestellt.
In der Figur 3 ist eine zugehörige Draufsicht dargestellt.
In der Figur 4 ist im Unterschied zur Figur 1 statt des Profilteils 5 ein einen Doppelhohlraum aufweisendes Profilteil 41 dargestellt.
In der Figur 5 ist ein zugehöriger Längsschnitt dargestellt.
In der Figur 6 ist eine zugehörige Draufsicht dargestellt.

Wie in den Figuren 1 bis 3 dargestellt, weist das Profilteil 5 einen Hohlraum auf, der zu einer ersten Seite hin offenausgeführt ist.

Das Profilteil 5 ist parallel zu einer Schiene einer als Schienenanlage ausgeführten Anlage angeordnet.

Entlang der Schiene verfahrbare Mobilteile 6, insbesondere Schienenfahrzeuge, sind in den Figuren nicht vollständig dargestellt.

Die Schiene ist vorzugsweise als Metallprofilteil hergestellt.

Das Profilteil 5 ist vorzugsweise aus Kunststoff ausgeführt, wobei der Hohlraum des Profilteils 5 verspiegelte Seitenflächen aufweist. Die Verspiegelung wird vorzugswiese durch Bedampfen mit dem Metall, insbesondere Chrom oder eine chromhaltige Legierung, hergestellt.

Die Mobilteile 6 ragen zumindest teilweise in den Hohlraum des Profilteils 5 hinein, so dass jedes Mobilteil 6 in Schienenrichtung an der Vorderseite einen Sender 4 und einen Empfänger 3 aufweisen. Ebenso weist jedes Mobilteil 6 auch an seiner Hinterseite einen Sender 4 und einen Empfänger 3 auf.

In Schienenrichtung zwischen dem Sender 4 und Empfänger 3 der Vorderseite und der Hinterseite weist das Mobilteil 6 einen Absorber auf, welcher die von den Sendern 4 ausgesandte Strahlung, insbesondere Lichtstrahlung, absorbiert. Auf diese Weise ist der Hohlraum in Schienenrichtung vor dem Absorber 7 und der Hohlraum entgegen der Schienenrichtung hinter dem Absorber 7 für die Strahlung getrennt und es sind somit zwei getrennte Datenkommunikationsbereiche ausbildbar.

Auf diese Weise ist das Mobilteil 6 in der Lage, mit einem weiteren, in Schienenrichtung beabstandeten Mobilteil 6 Daten auszutauschen und auch mit einem dritten entgegen der Schienenrichtung beabstandeten Mobilteil 6.

Vorzugsweise sind die Mobilteile 6 zueinander baugleich ausgeführt.

Außerdem sind am Profilteil 5 auch zumindest ein Sender 2 und ein Empfänger 1 stationär angeordnet. Somit sind auch Daten zwischen einem Mobilteil 6 und dem stationär angeordneten Sender 2 und Empfänger 1 übertragbar.

Der im Profilteil 5 ausgeformte Hohlraum weist ein in Schienenrichtung unveränderliches Querschnittsprofil auf. Denn das Profilteil 5 ist als Stranggussteil herstellbar.

Zwar ist der Hohlraum zur Umgebung hin offen, jedoch verengt sich die lichte Weite des Hohlraums mit abnehmendem Abstand zur Mündung des Hohlraums in die Umgebung zunehmend. Somit weist der Hohlraum als Mündung und/oder Öffnung einen Schlitz auf.

Als Sender (2, 4) ist vorzugswiese eine LED für den sichtbaren oder Infrarot-Lichtbereich verwendbar und als Empfänger (1, 3) ein entsprechend lichtempfindliches Bauelement, wie Phototransistor oder Photodiode.

Der jeweilige Absorber 7 ist derart am jeweiligen Mobilteil 6 angeordnet, dass der Abstand zum Profilteil 5 möglichst gering ist, insbesondere verschwindet.

Zur Halterung der Sender 4 und Empfänger 3 ist derjenige Bereich des Mobilteils 6, welcher in den Hohlraum hineinragt mit zwei in Schienenrichtung voneinander beabstandeten Schenkelbereichen ausgeführt, insbesondere U-förmig ausgeführt.

Somit ist an jedem der beiden Schenkel jeweils ein Sender 4 und ein Empfänger 3 angeordnet.

In Schienenrausichtung zwischen den beiden Schenkeln ist der Absorber 7 am Mobilteil angeordnet. Vorzugswiese überragt der Absorber 7 in allen auf die Schienenrichtung bezogenen Querrichtungen die Schenkel.

Wenn die Sender 2 und 4 alle mit derselben Frequenz, also Farbe, betrieben werden, ist somit nur ein Halbduplexverfahren bei der Datenübertragung anwendbar.

Wie in den Figuren 4 bis 6 dargestellt, ist das dortige Profilteil mit zwei zueinander parallel sich erstreckenden Hohlräumen ausgeführt. Jeder von diesen Hohlräumen gleicht dem Hohlraum des Ausführungsbeispiels nach Figur 1 bis 3.

Das Mobilteil 40 ragt nun in beide Hohlräume hinein. Dabei weist das Mobilteil 40 für jeden Hohlraum vorzugsweise zwei Schenkelbereiche auf, so dass in Schienenrichtung in jedem Hohlraum an einem jeweiligen Schenkelbereich ein Sender 4 und ein Empfänger 3 angeordnet ist und ebenso entgegen der Schienenrichtung an einem jeweiligen Schenkelbereich ein Sender 4 und ein Empfänger 3 angeordnet ist.

In jedem Hohlraum ist in Schienenrichtung zwischen den beiden jeweiligen Schenkelbereichen ein Absorber 7 angeordnet, insbesondere entsprechend der für die Ausführung nach Figur 1 bis 3 beschriebenen Ausführung. Insbesondere für Licht wird somit der Hohlraum mittels des Absorbers 7 getrennt. In Schienenrichtung vor dem Mobilteil sich ausbreitendes Licht ist von dem in Schienenrichtung hinter dem Mobilteil angeordneten Raumbereich getrennt.

Somit ist mit der Anordnung nach Figur 4 bis 6 als Datenübertragung zwischen zwei Mobilteilen 40 ein Duplexverfahren ermöglicht, da in einem ersten der Hohlräume ein Senden und im anderen ein Empfangen für das jeweilige Mobilteil 40 ausführbar ist. Gleiches gilt für die Datenübertragung zwischen den stationär angeordneten Sender 2 und Empfänger 1 mit einem Mobilteil 40, also einem Sender 4 und Empfänger 3.

Bei weiteren erfindungsgemäßen Ausführungsbeispielen wird das jeweilige Profilteil (5, 41) aus einem Metall, wie beispielswiese Aluminium, ausgeführt. Somit ist die Oberfläche des den jeweiligen Hohlraum berandenden Materials für die Strahlung, insbesondere also sichtbares oder Infrarot-Licht reflektierend. Alternativ ist das jeweilige Profilteil (5, 41) aus Kunststoff herstellbar, insbesondere also als Kunststoff-Profilteil. Vorzugsweise wird die Oberfläche des den jeweiligen Hohlraum berandenden Materials mit einer die Strahlung reflektierenden Schicht beschichtet ausgeführt, insbesondere mit einer Chrom-Schicht oder Chrom-haltigen Schicht.

Bei weiteren erfindungsgemäßen Ausführungsbeispielen wird die Schiene und das Profilteil (5, 41) aus demselben Material ausgeführt und sind daher einstückig, also einteilig. Somit ist der Hohlraum oder sind die Hohlräume an der Schiene integriert ausgeformt. Es muss also beim Herstellen der Schienenanlage nur die Schiene installiert werden. Danach werden die Mobilteile (6, 40) auf die Schiene aufgesetzt und ragen mit ihren Schenkelbereichen in die Hohlräume hinein, so dass auf den Schenkelbereichen angeordnete Sender 4 und Empfänger 3 Strahlung in die Hohlräume abstrahlen.

### Bezugszeichenliste

1 Empfänger
2 Sender
3 Empfänger
4 Sender
5 Profilteil
6 Mobilteil
7 Absorber
40 Mobilteil
41 Profilteil

## Patentansprüche

1. Schienenanlage mit Schiene und entlang der Schiene bewegbaren Mobilteilen, insbesondere Schienenfahrzeugen,
wobei an der Schiene ein Profilteil (5) angeordnet ist, welches einen **ersten** Hohlraum aufweist, insbesondere der an einer Öffnung in die Umgebung mündet,
**wobei** Bereiche eines Mobilteils (6), insbesondere jedes Mobilteils (6), in den **ersten** Hohlraum zumindest teilweise hineinragen,
wobei an dem jeweiligen Bereich zumindest ein Sender (2) und ein Empfänger (1) angeordnet sind,
**dadurch gekennzeichnet, dass**
**das Profilteil (5) einen zweiten Hohlraum aufweist,**
**wobei der erste Hohlraum und der zweite Hohlraum parallel zueinander sich erstrecken, insbesondere voneinander beabstandete sind,**
**wobei im zweiten Hohlraum ein weiterer Sender (4) und ein weiterer Empfänger (3) des Mobilteils (6) angeordnet sind.**

2. Schienenanlage nach Anspruch 1,
**dadurch gekennzeichnet, dass**
am Mobilteil (6) ein Absorber (7) befestigt ist,
wobei in Schienenrichtung zwischen den Bereichen des Mobilteils (6) jeweils ein Absorber (7) angeordnet ist,
insbesondere wobei der Absorber (7) aus einer Bürste, aus einem Flies oder aus einem Kunststoff gefertigt ist.

3. Schienenanlage nach Anspruch 2,
**dadurch gekennzeichnet, dass**
in einem bezogen auf die Schienenrichtung mehr als 180° umfassenden Umfangswinkelbereich der Absorber (7) das Profilteil (5) berührt oder zumindest einen geringeren Abstand zum Profilteil (5) aufweist als die Bereiche des Mobilteils (6) oder als das Mobilteil (6), insbesondere als das Mobilteil (6) ohne den Absorber (7).

4. Schienenanlage nach einem der Ansprüche 2 oder 3,
**dadurch gekennzeichnet, dass**
der an einem jeweiligen Bereich angeordnete Sender (2) und Empfänger (1) jeweils auf **einer** vom Absorber (7) abgewandten Seite des Bereichs angeordnet ist.

5. Schienenanlage nach einem der Ansprüche 2, 3 oder 4,
**dadurch gekennzeichnet, dass**
**ein** Datenübertragungskanal, welcher im **ersten** Hohlraum in Schienenrichtung vor dem jeweiligen Absorber (7) angeordnet ist, separiert ist, insbesondere mittels des Absorbers (7) insbesondere bezüglich des vom jeweiligen Sender (2) ausgestrahlten Lichts separiert ist, von **einem** Datenübertragungskanal, welcher im **ersten** Hohlraum in Schienenrichtung hinter dem Absorber (7) angeordnet ist.

6. Schienenanlage nach einem der vorangegangenen Ansprüche,
**dadurch gekennzeichnet, dass**
das Mobilteil (6) mittels Rädern und/oder Rollen an der Schiene bewegbar und geführt ist.

7. Schienenanlage nach einem der vorangegangenen Ansprüche,
**dadurch gekennzeichnet, dass**
als Sender (2) eine LED oder eine Laserdiode für sichtbares oder Infrarot-Licht eingesetzt wird
und/oder dass
als Empfänger (1) eine Photodiode oder ein Phototransistor verwendet wird zur Detektion von sichtbarem oder Infrarot-Licht.

8. Schienenanlage nach einem der vorangegangenen Ansprüche,
**dadurch gekennzeichnet, dass**
in einer Ausnehmung des Profilteils (5) ein **weiterer** Sender (4) und ein **weiterer** Empfänger (3) aufgenommen sind,
insbesondere wobei die Ausnehmung ein Rundloch oder eine Bohrung ist, deren Rundlochsymmetrieachse oder Bohrungsachse einen Winkel zwischen 10° und 60° zur Schienenrichtung aufweist und/oder wobei die Ausnehmung durch das Profilteil (5) und/oder durch die Wandung des Profilteils (5) durchgehend ausgeführt ist.

9. Schienenanlage nach einem der vorangegangenen Ansprüche,
**dadurch gekennzeichnet, dass**
das Profilteil (5) mit der Schiene einstückig, insbesondere einteilig, ausgeführt ist.

10. Schienenanlage nach einem der vorangegangenen Ansprüche,
**dadurch gekennzeichnet, dass**
der Querschnitt des jeweiligen Hohlraums entlang der Schienenrichtung invariant, insbesondere unveränderlich, ist.

11. Schienenanlage nach einem der vorangegangenen Ansprüche,
**dadurch gekennzeichnet, dass**
die Öffnung des jeweiligen Hohlraums als sich in Schienenrichtung erstreckender Schlitz ausgeführt ist.

12. Schienenanlage nach einem der vorangegangenen Ansprüche,
**dadurch gekennzeichnet, dass**
das Profilteil (5) aus Kunststoff hergestellt ist, insbesondere als Ziehteil,
oder dass das Profilteil (5) aus Metall, insbesondere als Aluminiumstranggussteil, hergestellt ist.

13. Schienenanlage nach einem der vorangegangenen Ansprüche,
**dadurch gekennzeichnet, dass**
das Profilteil (5) einen beschichteten Oberflächenbereich aufweist,
insbesondere wobei die Beschichtung aus Chrom ist oder aus einer Chrom-haltigen Legierung,
insbesondere wobei der Oberflächenbereich den **jeweiligen** Hohlraum berandet und/oder begrenzt.

## Claims

1. A rail system having a rail and mobile parts movable along the rail, in particular rail vehicles,
wherein at the rail there is arranged a shaped part (5) having a first cavity, which in particular opens to the surroundings at an opening,
wherein regions of a mobile part (6), in particular each mobile part (6), at least partially project into the first cavity,
wherein at least one transmitter (2) and one receiver (1) are arranged at the respective region,
**characterised in that**
the shaped part (5) has a second cavity,
wherein the first cavity and the second cavity extend parallel to one another, in particular are spaced apart from one another,
wherein in the second cavity there are arranged a further transmitter (4) and a further receiver (3) of the mobile part (6).

2. A rail system according to claim 1,
**characterised in that**
an absorber (7) is secured to the mobile part (6),
wherein in each case an absorber (7) is arranged between the regions of the mobile part (6) in a rail direction,
in particular wherein the absorber (7) is manufactured from a brush, a non-woven fabric or a plastics material.

3. A rail system according to claim 2,
**characterised in that**
in a circumferential angular region encompassing more than 180° related to the rail direction, the absorber (7) touches the shaped part or is at least at a shorter distance from the shaped part (5) than the regions of the mobile part (6) or than the mobile part (6), in particular than the mobile part (6) without the absorber (7).

4. A rail system according to one of claims 2 and 3,
**characterised in that**
the transmitter (2) and receiver (1) arranged at a respective region is in each case arranged at a side of the region remote from the absorber (7).

5. A rail system according to any one of claims 2, 3 or 4,
**characterised in that**
a data transmission channel which is arranged in the first cavity so as be to be upstream of the respective absorber (7) in a rail direction is separated, in particular by means of the absorber (7), in particular is separated with regard to the light emitted by the respective transmitter (2), from a data transmission channel which is arranged in the first cavity so as to be downstream of the absorber (7) in a rail direction.

6. A rail system according to any one of the preceding claims,
**characterised in that**
the mobile part (6) is movable and guided on the rail by means of wheels and/or rollers.

7. A rail system according to any one of the preceding claims,
**characterised in that**
an LED or a laser diode for visible or infrared light is used as a transmitter (2)
and/or
a photodiode or a phototransistor is used as a receiver (1) to detect visible or infrared light.

8. A rail system according to any one of the preceding claims,
**characterised in that**
a further transmitter (4) and a further receiver (3) are received in a cutout of the shaped part (5),
in particular wherein the cutout is a round hole or a bore, whose round hole axis of symmetry or bore axis has an angle between 10° and 60° with respect to the rail direction and/or wherein the cutout passes through the shaped part (5) and/or through the wall of the shaped part (5).

9. A rail system according to any one of the preceding claims,
**characterised in that**
the shaped part (5) is in one-piece with the rail, in particular integral therewith.

10. A rail system according to any one of the preceding claims,
**characterised in that**
the cross-section of the respective cavity is invariant along the rail direction, in particular is unchangeable.

11. A rail system according to any one of the preceding claims,
**characterised in that**
the opening of the respective cavity is in the form of a slot extending in a rail direction.

12. A rail system according to any one of the preceding claims,
**characterised in that**
the shaped part (5) is manufactured of plastics material, in particular as a drawn part, or **in that** the shaped part (5) is manufactured of metal, in particular in the form of an aluminium continuous casting part.

13. A rail system according to any one of the preceding claims,
**characterised in that**
the shaped part (5) has a coated surface region,
in particular wherein the coating is of chromium or a chromium-containing alloy,
in particular wherein the surface region bounds and/or defines the respective cavity.

## Revendications

1. Installation ferroviaire comprenant un rail et des parties mobiles pouvant être mues le long dudit rail, des véhicules ferroviaires en particulier,
sachant qu'une pièce profilée (5), disposée sur ledit rail, est munie d'une première cavité débouchant notamment dans l'espace environnant, au niveau d'une ouverture,
sachant que des régions d'une partie mobile (6), de chaque partie mobile (6) en particulier, s'engagent au moins partiellement dans la première cavité,
au moins un émetteur (2) et un récepteur (1) étant implantés au niveau de la région considérée,
**caractérisée par le fait que**
la pièce profilée (5) est dotée d'une seconde cavité,
la première cavité et la seconde cavité s'étendant parallèlement l'une à l'autre et étant notamment distantes l'une de l'autre,
un émetteur (4) supplémentaire et un récepteur (3) supplémentaire de la partie mobile (6) étant logés dans ladite seconde cavité.

2. Installation ferroviaire selon la revendication 1,
**caractérisée par le fait**
**qu'**un absorbeur (7) est fixé à la partie mobile (6),
un absorbeur (7) respectif étant interposé entre les régions de ladite partie mobile (6) dans la direction du rail,
sachant, en particulier, que ledit absorbeur (7) est fabriqué à partir d'une brosse, à partir d'un non-tissé, ou en une matière plastique.

3. Installation ferroviaire selon la revendication 2,
**caractérisée par le fait que**
l'absorbeur (7) est en contact avec la pièce profilée (5) dans une plage d'angles périphériques couvrant plus de 180° ou est pour le moins situé, par rapport à ladite pièce profilée (5), à une plus faible distance que les régions de la partie mobile (6) ou que ladite partie mobile (6), notamment que ladite partie mobile (6) ne comportant pas ledit absorbeur (7).

4. Installation ferroviaire selon l'une des revendications 2 ou 3,
**caractérisée par le fait que**
l'émetteur (2) et le récepteur (1) implantés au niveau d'une région respective sont disposés, à chaque fois, sur un côté de ladite région qui est tourné à l'opposé de l'absorbeur (7).

5. Installation ferroviaire selon l'une des revendications 2, 3 ou **4,**
**caractérisée par le fait**
**qu'**un canal de transmission de données intégré dans la première cavité, devant l'absorbeur respectif (7) dans la direction du rail, est placé distinctement, en particulier au moyen de l'absorbeur (7) concernant notamment la lumière diffusée par l'émetteur (2) considéré,
vis-à-vis d'un canal de transmission de données intégré, dans ladite première cavité, derrière ledit absorbeur (7) dans la direction dudit rail.

6. Installation ferroviaire selon l'une des revendications précédentes,
**caractérisée par le fait que**
la partie mobile (6) peut être mue et est guidée, sur le rail, au moyen de roues et/ou de rouleaux.

7. Installation ferroviaire selon l'une des revendications précédentes,
**caractérisée par le fait**
**qu'**une DEL, ou une diode laser dévolue à une lumière visible ou infrarouge, est utilisée en tant qu'émetteur (2) ;
et/ou par le fait
**qu'**une photodiode ou un phototransistor est employé(e), en tant que récepteur (1), en vue de la détection d'une lumière visible ou infrarouge.

8. Installation ferroviaire selon l'une des revendications précédentes,
**caractérisée par le fait**
**qu'**un émetteur (4) supplémentaire et un récepteur (3) supplémentaire sont logés dans un évidement de la pièce profilée (5),
sachant que l'évidement se présente, en particulier, comme un trou circulaire ou comme un alésage, l'axe de symétrie dudit trou circulaire ou l'axe dudit alésage décrivant un angle compris entre 10° et 60° par rapport à la direction du rail, et/ou sachant que ledit évidement est pratiqué, de manière continue, à travers la pièce profilée (5) et/ou à travers la paroi de ladite pièce profilée (5).

9. Installation ferroviaire selon l'une des revendications précédentes,
**caractérisée par le fait que**
la pièce profilée (5) est réalisée d'un seul tenant, notamment d'un seul bloc avec le rail.

10. Installation ferroviaire selon l'une des revendications précédentes,
**caractérisée par le fait que**
la section transversale de la cavité considérée est invariable, notamment immuable le long de la direction du rail.

11. Installation ferroviaire selon l'une des revendications précédentes,
**caractérisée par le fait que**
l'ouverture de la cavité considérée est ménagée en tant que fente s'étendant dans la direction du rail.

12. Installation ferroviaire selon l'une des revendications précédentes,
**caractérisée par le fait que**
la pièce profilée (5) est fabriquée en matière plastique, notamment en tant que pièce emboutie ;
ou **par le fait que** ladite pièce profilée (5) est fabriquée en métal, notamment en tant que pièce extrudée en aluminium.

13. Installation ferroviaire selon l'une des revendications précédentes,
**caractérisée par le fait que**
la pièce profilée (5) est pourvue d'une zone de surface revêtue,
le revêtement consistant notamment en du chrome, ou en un alliage renfermant du chrome,
sachant, en particulier, que ladite zone de surface borde et/ou délimite la cavité considérée.
